# FASCICULE DE BREVET EUROPEEN

(11) **EP 0 379 434 B1**
(45) Date de publication et mention de la délivrance du brevet: **06.07.1994**
(21) Numéro de dépôt: 90400140.1
(22) Date de dépôt: 18.01.1990
(51) Int. Cl.: H01Q 13/18, H01Q 21/06, H01Q 1/40

(54) **Antenne hyperfréquence pouvant fonctionner à température élevée, notamment pour avion spatial**
Antenne für ultrahohe Frequenz und für hohe Temperatur, insbesondere für ein Raumfahrzeug
Ultra-high frequency and high-temperature antenna, especially for a spacecraft

(30) Priorité: 19.01.1989 FR 8900627
(43) Date de publication de la demande: 25.07.1990
(73) Titulaire: SOCIETE EUROPEENNE DE PROPULSION, 92150 Suresnes (FR)
(72) Inventeur: Astier, Jean-Pierre, F-33600 Pessac (FR); Bertone, Christian, F-33480 Castelnau de Médoc (FR); Dujardin, Alain, F-33160 St Médard en Jalles (FR)
(74) Mandataire: Joly, Jean-Jacques

(56) Documents cités:
- FR-A- 2 057 395
- FR-A- 2 134 138
- US-A- 3 522 561
- US-A- 3 680 138
- US-A- 4 709 240

## Description

La présente invention concerne, selon le preambule de la revendication 1, une antenne hyperfréquence pouvant fonctionner à température élevée.

Un domaine particulier d'application de l'invention est celui des antennes destinées à équiper des appareils, engins ou véhicules, notamment des avions spatiaux, dans des parties subissant un échauffement important en cours d'utilisation.

Dans le cas d'un avion spatial, des antennes sont disposées dans des zones exposées à des échauffements dus au frottement sur les couches de l'atmosphère, en particulier autour du nez de l'appareil. Dans ces zones, les structures extérieures sont formées par exemple par des panneaux juxtaposés en matériau réfractaire, et il est connu de protéger les antennes contre l'échauffement en les masquant derrière une protection thermique. Le matériau de protection thermique doit alors présenter une faible permittivité et des pertes par atténuation très basses et conserver ces propriétés diélectriques jusqu'à de très hautes températures. Différents matériaux ont été proposés à cet effet, par exemple dans les documents FR 2 483 689, FR 2 553 403 et US 4 358 772.

L'invention a pour but de fournir une antenne hyperfréquence capable de fonctionner à très haute température sans qu'il soit nécessaire de la masquer totalement par une protection thermique.

Ce but est atteint du fait que, conformément à l'invention, le panneau et le guide d'ondes constituent une seule pièce réalisée en un matériau composite réfractaire capable d'assurer la propagation des ondes hyperfréquences, de sorte que le panneau avec le guide d'ondes intégré sont susceptibles de constituer un élément d'une structure pouvant être portée à température élevée.

La réalisation en une seule pièce d'un guide d'ondes avec un panneau permet une véritable intégration de l'antenne dans un ensemble structural ayant en outre une fonction de protection thermique avec continuité radioélectrique entre le guide d'ondes et la structure. Les problèmes de liaison qui pouvaient se poser, notamment en raison de dilatation différentielle, en cas de réalisation séparée des éléments de l'antenne et de structure de la protection thermique sont ainsi évités.

L'antenne peut comporter un réseau de plusieurs guides d'ondes formés dans un même panneau ou dans des panneaux voisins.

Le matériau constitutif de l'ensemble panneau-guide d'ondes assure à la fois une fonction de protection thermique et une fonction mécanique. Il est nécessaire en outre que ce matériau conserve sa capacité de propagation des ondes hyperfréquences à des températures très élevées, au moins égales à 1 000°C et, de préférence, au moins égales à 1 500°C.

Ce matériau est choisi parmi les matériaux composites à renfort en fibres réfractaires (fibres en carbone ou en céramique) et à matrice réfractaire (matrice carbone, matrice céramique ou matrice mixte carbone/céramique). Un matériau composite de type C/C-SiC (renfort en fibres de carbone et matrice mixte carbone-carbure de silicium) s'est avéré répondre aux conditions exigées. Le matériau composite pourra être muni, de façon connue en soi, d'une protection anti-oxydation.

Le guide d'ondes débouchant à l'extérieur, il est avantageusement rempli par un matériau réfractaire assurant une continuité de surface du panneau. Le matériau de remplissage doit présenter une bonne tenue aux chocs thermiques et une bonne résistance à l'érosion. Il doit être en outre insensible à l'humidité et présenter un coefficient de dilatation sensiblement égal à celui du matériau composite constitutif de l'ensemble panneau-guide d'ondes. Bien entendu, le matériau de garnissage doit présenter des propriétés diélectriques : faible permittivité et faibles pertes, et conserver ces propriétés aux températures élevées. Le matériau de garnissage est avantageusement un matériau composite réfractaire de type céramique-céramique ou oxyde-oxyde, par exemple un composite alumine-alumide.

A son extrémité opposée à celle raccordée au reste du panneau, le guide d'ondes peut être prolongé par une bague en un matériau réfractaire formant barrière thermique, par exemple une bague en pyrographite, reliée au corps d'antenne.

D'autres particularités de l'antenne conforme à l'invention ressortiront à la lecture de la description faite ci-après, à titre indicatif, mais non limitatif, en référence aux dessins annexés, dans lesquels :
- la figure 1 est une vue schématique d'une partie d'une structure externe de protection thermique formée de panneaux juxtaposés et dans lequel est intégrée une antenne, et
- la figure 2 est une vue en coupe d'un panneau du revêtement de la figure 1 montrant, à échelle agrandie, un guide d'ondes contitutif de l'antenne.

La figure 1 illustre schématiquement une partie d'une structure formée par la juxtaposition de panneaux ou tuiles 10 en matériau réfractaire et destinée, par exemple, à un engin hypersonique ou un véhicule spatial. Les panneaux 10 ont une fonction structurale, en tant que constituant de la cellule de l'engin ou de l'avion spatial, et une fonction de protection thermique de celui-ci contre l'échauffement du au frottement sur les couches gazeuses de l'atmosphère terrestre.

Les communications avec l'engin ou véhicule spatial sont assurées au moyen d'antennes comportant chacune un guide d'ondes 20 ou un réseau de guides d'ondes 20 qui sont, conformément à l'invention, intégrés à la structure formant protection thermique. A cet effet, chaque guide d'ondes est formé en une seule pièce avec un panneau de revêtement 10. Un même panneau peut comprendre un ou plusieurs guides d'ondes associés à une même antenne, éventuellement en combinaison avec un ou plusieurs guides d'ondes intégrés dans un panneau voisin. La figure 1 montre des panneaux 10 de forme sensiblement carrée comprenant chacun trois guides d'ondes 20 alignés suivant une diagonale du panneau. Les panneaux munis de guides d'ondes et ceux non munis de guides d'ondes ont les mêmes dimensions extérieures, de sorte que l'intégration d'une ou plusieurs antennes dans la structure ne soulève aucune difficulté particulière pour l'assemblage des panneaux.

Comme le montre la figure 2, chaque guide d'ondes 20 comprend une partie tubulaire 22 formée d'une seule pièce avec le panneau 10 auquel le guide d'ondes est intégré. Dans l'exemple illustré, la partie tubulaire 22 est à section circulaire. Toute autre forme pourrait être donnée à cette section, par exemple carrée, rectangulaire ou ellipsoïdale.

La partie tubulaire 22 fait saillie du côté intérieur du panneau 10 et se raccorde au reste de celui-ci autour d'une ouverture 12 du panneau 10 à travers laquelle le guide d'ondes s'ouvre à l'extérieur. A son extrémité, le guide d'ondes 20 est prolongé par une bague 24 en matériau isolant formant barrière thermique qui relie le guide d'ondes au corps d'antenne 30 d'où fait saillie une sonde 32 d'excitation du champ électromagnétique au fond du guide d'ondes. Du fait qu'il s'ouvre à l'extérieur, le guide d'ondes 20 est, pour des raisons aérodynamiques, rempli par un matériau diélectrique réfractaire 26 qui assure la continuité de surface du panneau.

Le matériau constitutif du panneau 10 et de la partie 22 du guide d'ondes est un matériau composite réfractaire thermostructural obtenu en réalisant un renfort fibreux, constituant une préforme de la pièce à réaliser, puis en densifiant la préforme par infiltration ou imprégnation par le matériau de la matrice au sein de la porosité du renfort. Le renfort fibreux est en fibres réfractaires, par exemple en fibres de carbone ou en fibres de céramique, telles que des fibres en carbure de silicium. Les fibres sont par exemple sous forme de couches de tissu empilées liées les unes aux autres par aiguilletage. La réalisation de renforts fibreux plans ou cylindriques par empilement de couches bidimensionnelles et aiguilletage est décrite dans les demandes de brevets français n° 2 584 106, 2 584 107 et 88 13 132. La densification est réalisée par exemple par infiltration en phase vapeur. Les techniques d'infiltration en phase vapeur du carbone ou de céramique, telle que le carbure de silicium, sont bien connues. On pourra se référer aux demandes de brevets français n° 2 189 807 et 2 401 888. Dans le cas d'un matériau à matrice céramique, la liaison fibres-matrice est améliorée en formant sur les fibres une couche intermédiaire, ou interphase, en une matière à structure lamellaire, telle qu'un carbone pyrolytique, comme décrit dans la demande de brevet français n°2 567 874.

Pour former en une seule pièce un panneau 10 avec plusieurs parties tubulaires 22 en matériau composite de type C/C-SiC, il est, par exemple, procédé de la façon suivante.

Une préforme fibreuse du panneau en forme de plaque et des préformes fibreuses cylindriques des parties tubulaires 22 sont réalisées séparément par empilement et aiguilletage de couches de tissu en fibres de carbone, comme décrit plus haut. Des ouvertures 12 sont découpées ensuite dans la préforme du panneau aux emplacements voulus pour les guides d'ondes, puis les préformes du panneau et des parties tubulaires sont assemblées et maintenues, par exemple par un outillage. Le matériau constitutif de la matrice est ensuite infiltré simultanément au sein des préformes assemblées. Cette co-densification assure la solidarisation des parties tubulaires avec le reste du panneau en raison de la continuité du matériau de la matrice aux interfaces entre les préformes assemblées. La matrice est obtenue par infiltration en phase vapeur de carbone suivie d'une phase de densification finale par infiltration en phase vapeur de carbure de silicium.

Des essais de caractérisation électromagnétique du matériau composite ainsi obtenu ont montré que le coefficient de réflexion de ce matériau reste supérieur à 0,99 en module et égal à 180 ± 1° en phase jusqu'à une température de 1 800°C. L'atténuation due au guide d'ondes est inférieure à 0,5 dB par longueur d'onde à température ambiante. La conductivité électrique croît avec la température, en passant d'environ 5.10³ /cm à la température ambiante à environ 5.10⁴ /cm à 1 800°C, minimisant ainsi les pertes ohmiques en condition de fonctionnement.

La bague 24 faisant fonction de barrière thermique au fond du guide d'ondes est réalisée, par exemple, en pyrographite qui a des propriétés de conductivité thermique dans l'un de ses plans et d'isolation thermique en direction perpendiculaire. La bague 24 est réalisée de manière à obtenir l'isolation thermique en direction axiale et la conductivité thermique en direction radiale.

Le matériau de remplissage 26 est en un composite céramique-céramique tel qu'un composite de type alumine-alumine formé par une texture fibreuse (un mat) en fibres silico-alumineuses densifiée par de l'alumine par un procédé d'imprégnation liquide ou d'infiltration en phase vapeur, comme décrit par exemple dans le brevet européen n° 0 085 601. Un tel matériau résiste aux chocs thermiques et à l'érosion, n'est pas sensible à l'humidité et a un coefficient de dilatation voisin de celui du matériau composite C/C-SiC utilisé pour l'ensemble panneau 10-partie tubulaire 22 du guide d'ondes. D'un point de vue hyperfréquence, la permittivité ε′ de ce matériau de remplissage est de 3,2 et les pertes s'expriment par tgδ = 2,4.10⁻³. Il est à noter que le garnissage 26 ne contribue pas à la tenue mécanique du panneau. Il n'est donc pas nécessaire d'utiliser un matériau ayant des propriétés mécaniques particulières. Des charges céramiques, par exemple sous forme de poudre de nitrure de bore, peuvent être incorporées au matériau de remplissage 26, notamment par dispersion au sein d'une matrice formée par imprégnation liquide, ce qui réduit la permittivité et les pertes diélectriques dans le matériau. La permittivité et les pertes diélectriques peuvent en outre être ajustées en agissant sur la densité du matériau de remplissage, laquelle densité est réglée par les conditions de densification du matériau par la matrice.

Afin de réaliser l'assemblage du matériau de remplissage 26 et du guide d'ondes 20, il peut être procédé de la façon suivante. La texture fibreuse en mat d'alumine formant la préforme du matériau de remplissage est préimprégnée d'oxychlorure d'aluminium.

La préforme ainsi obtenue est usinée aux dimensions du guide d'ondes et introduite dans celui-ci. La liaison entre les pièces est obtenue ensuite par traitement thermique en atmosphère neutre à une température d'environ 900°C.

Un traitement de finition comprenant notamment un dépôt d'une couche de protection, par exemple en un silicate alcalin comme décrit dans la demande de brevet FR 88 16 862, peut être appliqué à l'ensemble panneau-guide d'ondes-matériau de remplissage pour apporter une protection contre l'oxydation et l'humidité.

## Revendications

1. Antenne hyperfréquence comprenant un panneau et au moins un guide d'ondes (20) hyperfréquences intégré qui s'ouvre à travers une ouverture (12) à la surface extérieure du panneau (10) et qui comprend une partie tubulaire (22) qui s'étend du côté intérieur du panneau (10) en se raccordant à celui-ci autour de l'ouverture (12),
caractérisé en ce que le panneau (10) et le guide d'ondes (20) constituent une seule pièce réalisée en un matériau composite réfractaire capable d'assurer la propagation des ondes hyperfréquences, de sorte que le panneau avec le guide d'ondes intégré sont susceptibles de constituer un élément d'une structure pouvant être portée à température élevée.

2. Antenne hyperfréquence selon la revendication 1, caractérisé en ce que le guide d'ondes (20) est rempli d'un matériau diélectrique réfractaire (26).

3. Antenne hyperfréquence selon la revendication 2, caractérisé en ce que le matériau de remplissage (26) est essentiellement un matériau composite de type alumine-alumine.

4. Antenne hyperfréquence selon l'une quelconque des revendications 1 à 3, caractérisé en ce que le matériau constitutif du panneau est un matériau composite thermostructural choisi parmi les matériaux composites carbone-carbone et les matériaux composites à matrice au moins en partie en céramique.

5. Antenne hyperfréquence selon la revendication 4, caractérisé en ce que le matériau composite constitutif du panneau est un matériau composite à renfort en fibres de carbone et matrice mixte carbone-céramique.

6. Antenne hyperfréquence selon l'une quelconque des revendications 1 à 5, caractérisé en ce que le guide d'ondes (20) est prolongé, à son extrémité opposée à celle raccordée au reste du panneau, par une bague en matériau réfractaire (24) formant barrière thermique.

7. Antenne hyperfréquence selon la revendication 6, caractérisé en ce que la bague (24) est en pyrographite.

8. Antenne hyperfréquence selon l'une quelconque des revendications 1 à 7, caractérisé en ce qu'elle constitue un élément d'une cellule d'engin hypersonique ou d'avion spatial formant également protection thermique.

9. Antenne hyperfréquence selon l'une quelconque des revendications 1 à 8, caractérisée en ce qu'elle comprend plusieurs guides d'ondes (20) formés en une seule pièce avec un panneau (10).

10. Antenne hyperfréquence selon l'une quelconque des revendications 1 à 8, caractérisée en ce qu'elle comprend plusieurs guides d'ondes (20) chacun formé en une seule pièce avec un panneau (10) respectif.

## Patentansprüche

1. Höchstfrequenzantenne, enthaltend eine Platte und wenigstens einen integrierten Höchstfrequenzwellenleiter (20), der sich über eine Öffnung (12) zur Außenfläche der Platte (10) öffnet und einen rohrförmigen Teil (21) enthält, welcher auf der Innenseite der Platte (10) verläuft und damit rund um die Öffnung (12) verbunden ist,
dadurch gekennzeichnet, daß die Platte (10) und der Wellenleiter (20) ein einziges Teil bilden, welches aus einem feuerfesten Verbundmaterial hergestellt ist, das die Ausbreitung der Höchstfrequenzwellen in der Weise sicherstellen kann, daß die Platte mit dem integrierten Wellenleiter ein Element bilden kann, welches aufgrund seines Aufbaus hohe Temperaturen aushält.

2. Höchstfrequenzantenne nach Anspruch 1, dadurch gekennzeichnet, daß der Wellenleiter (20) mit einem feuerfesten dielektrischen Material (26) gefüllt ist.

3. Höchstf requenzantenne nach Anspruch 2, dadurch gekennzeichnet, daß das Füllmaterial (26) im wesentlichen ein Verbundmaterial vom Typ Tonerde/Tonerde ist.

4. Höchstfrequenzantenne nach einem der Ansprüche 1 bis 3, dadurch gekennzeichnet, daß das die Platte bildende Material ein thermostrukturelles Verbundmaterial ist, welches unter den Verbundmaterialien Kohlenstoff/Kohlenstoff und Verbundmaterialien mit einer wenigstens teilweise aus Keramik bestehenden Grundmasse ausgewählt wurde.

5. Höchstfrequenzantenne nach Anspruch 4, dadurch gekennzeichnet, daß das die Platte bildende Verbundmaterial ein Verbundmaterial mit Kohlenstoffaserverstärkung und gemischter Grundmasse Kohlenstoff/Keramik ist.

6. Höchstfrequenzantenne nach einem der Ansprüche 1 bis 5, dadurch gekennzeichnet, daß der Wellenleiter (20) an seinem Ende, welches dem mit dem Rest der Platte verbundenen Ende gegenüberliegt, in Form eines Rings aus FF-Material (24) verlängert ist, der als Wärmesperre dient.

7. Höchstfrequenzantenne nach Anspruch 6, dadurch gekennzeichnet, daß der Ring (24) aus Pyrographit besteht.

8. Höchstfrequenzantenne nach einem der Ansprüche 1 bis 7, dadurch gekennzeichnet, daß sie ein Element einer Zelle eines Hyperschall- oder Raumfahrzeuggeräts bildet, die ebenfalls als Wärmeschutz dient.

9. Höchstfrequenzantenne nach einem der Ansprüche 1 bis 8, dadurch gekennzeichnet, daß sie mehrere Wellenleiter (20) enthält, die aus einem Stück mit einer Platte (10) hergestellt sind.

10. Höchstfrequenzantenne nach einem der Ansprüche 1 bis 8, dadurch gekennzeichnet, daß sie mehrere Wellenleiter (20) enthält, die jeweils aus einem Stück mit einer entsprechenden Platte (10) hergestellt sind.

## Claims

1. Microwave antenna comprising a panel and at least one integrated microwave guide (20) opening through an opening (12) in the external surface of the panel (10) and including a tubular portion (22) projecting inwards from the panel (10) and connected thereto around the opening (12), characterized in that the panel (10) and the waveguide (20) are made integrally of a refractory composite material capable of ensuring microwave propagation, so that the panel together with the integrated waveguide may constitute a structural element capable of being raised to high temperature.

2. Microwave antenna according to claim 1, characterized in that the waveguide (20) is packed with a refractory dielectric material (26).

3. Microwave antenna according to claim 2, characterized in that the packing material (26) is essentially an alumina-alumina type composite material.

4. Microwave antenna according to any one of claims 1 to 3, characterized in that the material constituting the panel is a thermal structural composite material selected from carbon-carbon composite materials and composite materials having a matrix which is ceramic, at least in part.

5. Microwave antenna according to claim 4, characterized in that the composite material constituting the panel is a composite material reinforced by carbon fibers and having a composite carbon-ceramic matrix.

6. Microwave antenna according to any one of claims 1 to 5, characterized in that the waveguide (20) is extended at its end opposite from that connected to the remainder of the panel, by a ring of refractory material (24) constituting a thermal barrier.

7. Microwave antenna according to claim 6, characterized in that the ring (24) is made of pyrographite.

8. Microwave antenna according to any one of claims 1 to 7, characterized in that it constitutes a cellular element of a hypersonic missile or space-going aircraft also providing heat shielding.

9. Microwave antenna according to any one of claims 1 to 8, characterized in that it includes a plurality of waveguides (20) formed integrally with a panel (10).

10. Microwave antenna according to any one of claims 1 to 8, characterized in that it includes a plurality of waveguides (20) each formed integrally with a respective panel (10).
